# EUROPÄISCHE PATENTSCHRIFT

(11) **EP 1 329 563 B1**
(45) Veröffentlichungstag und Bekanntmachung des Hinweises auf die Patenterteilung: **23.08.2006**
(21) Anmeldenummer: 02027173.0
(22) Anmeldetag: 05.12.2002
(51) Int. Cl.: E04B 1/48, E01C 11/14

(54) **Lastverteilkörper**
Load spreading body
Corps de répartition de charges

(30) Priorität: 21.01.2002 CH 982002; 23.01.2002 CH 1202002
(43) Veröffentlichungstag der Anmeldung: 23.07.2003
(73) Patentinhaber: Industrieberatung Maier AG, 4450 Sissach (CH)
(72) Erfinder:
(74) Vertreter: Fleck, Hermann-Joseph

(56) Entgegenhaltungen:
- EP-A- 0 193 494
- EP-A- 0 773 324
- EP-A- 1 113 115
- DE-A- 19 807 621
- GB-A- 2 069 025
- US-A- 2 365 550

## Beschreibung

Die vorliegende Erfindung betrifft einen Lastverteilkörper gemäss Oberbegriff des Patentanspruchs 1.

Für die Verbindung von Bauteilen insbesondere solchen die der Aufnahme der Relativbewegungen von Platten oder Konstruktionsteilen aus Beton dienen sind viele Lösungen bekannt. Der Stand der Technik ist in der Patentliteratur gut dokumentiert und breit abgestützt. So wird z.B. in der Patentschrift EP 0 127 631 ein Schubdübel aus zwei Elementen vorgestellt. Das Patent beschreibt zwei zu einander parallele Dorne und zwei zueinander parallele Hülsen.

Bereits Mitte des letzten Jahrhunderts wurden in USA zu diesem Thema viele Patente angemeldet, die vor allem die Verbindung über Dillatationsfugen zwischen Betonplatten im Strassen- und Brückenbau zum Inhalt hatten. Seither sind auch in Europa viele Entwicklungen zur Verbesserung vorgeschlagen und viele Patente eingereicht und erteilt worden, die sich mit dem Problem im Hausbau befassen. Alle diese Entwicklungen lastabtragender Vorrichtungen gehen naturgemäss davon aus, dass in beiden Bauteilen eine Vorrichtung fest verankert ist.

Das eigentliche Element das die Bauteile verbindet - die Dorne - sind in der Regel aus normalem oder aus nicht rostendem Stahl. Die Verankerungen in den Bauteilen haben die Aufgabe, die durch die Dorne eingebrachten Lasten und Querkräfte in der Betonsubstanz möglichst gleichmässig abzutragen. Gelingt dies nicht, oder sind die Lasten und Querkräfte grundsätzlich zu gross, besteht die Gefahr, dass der Beton an den Stellen ausbricht, an denen er grossen Zugkräften oder punktuell auftretenden Scherund Druckkräften ausgesetzt ist.

Die horizontale relative Beweglichkeit über die Fuge wird dadurch erreicht, dass im einen Bauteil eine Vorrichtung verankert wird, die einen Dorn aufweist. Im andern Bauteil ist eine Vorrichtung verankert die in einer Gleithülse den Dorn der Gegenseite aufnimmt. Der Dorn wird im eingebauten Zustand in die Gleithülse gepasst, so dass er genügend Spiel hat und darin gleiten kann, falls dies durch Wärmedehnung oder andere äussere Einflüsse für die horizontale relative Bewegung der Bauteile zueinander erforderlich ist. Dabei ist erforderlich und muss gewährleistet sein, dass die Querkräfte durch die Vorrichtung zu jedem Zeitpunkt übertragen werden.

Beide lastabtragenden Vorrichtungen, die mit Dorn und die mit Gleithülse, müssen aufeinander und auf die zu übertragenden Kräfte abgestimmt und ausgelegt werden. Die Dimensionierung wird durch den Baustatiker vorgeschrieben und die Elemente müssen in der vorgeschriebenen Form und Dimension eingebaut werden. Lieferanten solcher lastabtragender Vorrichtungen mit Dorne resp. Gleithülsen legen deshalb eine Vielzahl verschiedener Dimensionen und Qualitäten an Lager, um die für Statik und Dimensionierung der Bauteile entsprechende Paarungen anbieten zu können.

Die schlanke Dimensionierung lastabtragender Vorrichtungen mit Dorn und Gleithülse gewinnt mit Einsatz moderner Materialien und Bauweisen an Bedeutung. Betonbauteile können heute knapper und schlanker dimensioniert werden, da die Materialien homogener sind und dadurch die angegebenen Materialeigenschaften genauer bestimmt werden können. Wenn schlankere Bauteile eingesetzt werden, bleibt für die lastabtragenden Vorrichtungen naturgemäss weniger Platz. Die relevanten Elemente sind dabei die Verankerungen im Beton und vor allem natürlich die Dimensionierung und Qualität der lastabtragenden Vorrichtungen in den Bauteilen. Je gleichmässiger die Übertragung der Kräfte von der lastabtragenden Vorrichtung auf den Beton erfolgt, desto kleiner sind die lokal auftretenden Kräfte und desto kleiner kann die Dicke eines Bauteiles aus armiertem Beton dimensioniert werden.

Für die Übertragung von grossen Kräften ist die in EP 0 127 631 vorgestellte Vorrichtung z.B. nicht optimal. Senkrecht eingebaute Platten, mit denen die Stahldorne und die Hülsen verbunden sind, ergeben zwar gegenüber andern Anordnungen eine wesentlich verbesserte Lastverteilung im Beton. Sie sind aber aufwendig in der Herstellung und erfordern für jede Dimension eine eigene Paarung und Verbindung die in der Werkstatt vorbereitet und an Lager gehalten werden muss, will mach kurzfristig liefern können.

Die vorliegende Erfindung stellt sich die Aufgabe einen Lastverteilkörper für die Aufnahme von Querkraftdornen und Hülsen der eingangs genannten Art derart zu verbessern, dass die Kräfte gleichmässig in den Beton eingeleitet werden und eine flexiblere Konstruktion eine kleinere Lagerhaltung zulässt.

Diese Aufgabe löst ein Lastverteilkörper mit den Merkmalen des Patentanspruches 1. Weitere erfindungsgemässe Merkmale gehen aus den abhängigen Ansprüchen hervor und deren Vorteile sind in der nachfolgenden Beschreibung erläutert.

In der Zeichnung zeigt:
- Fig 1: Lastverteilkörper
- Fig 2: Lastverteilkörper mit Hülsen
- Fig 3: Lastverteilkörper mit Hülsen
- Fig 4: Schnittzeichnung eingebaute Lastverteilkörper
- Fig 5: Verankerungen der Lastverteilkörper

Die Figuren stellen bevorzugte Ausführungsbeispiele dar, welche mit der nachfolgenden Beschreibung erläutert werden.

Vorrichtungen für Verankerungen (Fig 4), bestehen aus einem Paar Lastverteilkörper 1 für die Aufnahme der Hülsen 21,21', den Hülsen 21,21', dem Lastverteilkörper 1' für die Aufnahme der Querkraftdorne 20,20' und den Dornen 20,20'. Die beiden Lastverteilkörper 1,1' sind je in einem Bauteil 2 und in einem Bauteil 3 eingebaut. Die Querkraftdorne 20,20' sind die Querkraft übertragenden Mittel zwischen den Bauteilen 2 und 3. Die Querkraftdorne 20,20' können in den Hülsen 21,21' frei gleiten.

Ein Lastverteilkörper 1 für die Aufnahme von Querkraftdorne 20 oder Hülsen 21 der Erfindung besteht aus einer Lastverteilplatte 11 und mindestens einer Verankerungsplatte 12, welche durch Verankerungsstäbe 13 verbunden sind. Das Beispiel eines solchen Lastverteilkörpers 1 ist in Fig 1 dargestellt. Die Lastverteilplatte 11 und die Verankerungsplatte 12 weisen beide zwei Öffnungen 14,14' resp. 15,15' auf. Diese Öffnungen sind vorgesehen um Querkraftdorne 20 oder Hülsen 21 aufzunehmen. Über diese Öffnungen in denen die Querkraftdorne 20 resp. die Hülsen 21 gehalten sind, übernimmt die Lastverteilplatte 11 die Kräfte auf, welche dann über den Verankerungsstäbe 13 und die Verankerungsplatten 12 gleichmässig in die Betonteile eingeleitet werden.

In einem gewissen Abstand ist mindestens eine Verankerungsplatte 12 flächenparallel zur Lastverteilplatte 11 angeordnet. Verankerungsplatten 12 weisen ähnliche Dimensionen auf wie die Lastverteilplatte 11, insbesondere die Öffnungen 15 und die Bohrungen 18 für die Verankerungsstäben 13 befinden sich an derselben Position in der Fläche. Die Verankerungsstäbe 13 verlaufen rechtwinklig zu den Flächen der Lastverteilplatte 11 und den Flächen der Verankerungsplatten 12 und sind mit diesen fest verbunden.

Die Öffnungen 14, 14' in der Lastverteilplatte 11 und die Öffnungen 15,15' in der Verankerungsplatte 12 werden in der Mittelachse x und in der rechtwinklig dazu stehenden Achse y gleichmässig über die Länge verteilt angeordnet (Fig 3). Im eingebauten Zustand sind die in den Öffnungen 14,14' und 15,15' eingeführten Querkraftdorne 20,20' resp. Gleithülsen 21,21' parallel zueinander angeordnet.

Um dem Lastverteilkörper 1 in den Bauteilen 2,3 noch besseren Halt zu geben, können Lastverteilplatte 11 und Verankerungsplatten 12 wie in Fig 3 dargestellt an den Enden der Längsseiten abgebogen werden. Diese abgebogenen Enden 16 resp. 17 bewirken eine noch bessere Verankerung im Beton, für die Übertragung von Momenten. Eine weitere Verbesserung der Verankerung in den Bauteilen 2,3 wird erreicht, indem die in den Bauteilen 2,3 sich befindenden Verankerungsstäbe 13 aus geripptem Material 30 sind. Mit zusätzlichen Mitteln an den in den Bauteilen befindlichen Enden 19 der Verankerungsstäbe 13 wie Fig 5 zeigt, z.B. Verbindungsschlaufen 31, Endplatten 32, Haken 33 oder Endknöpfe 34 kann die Verankerung im Beton ebenfalls gesteigert werden.

Das vorgestellte Lastabtragungselement 1 bietet alle diese Vorzüge, und kann wirtschaftlicher gefertigt werden indem einfache und für viele verschiedene Grössen und Kräfte verwendbare Lastverteilplatten 11, Verankerungsplatten 12 und Verankerungsstäbe 13 als Einzelteile an Lager gelegt und erst bei Bedarf zusammengestellt werden. Die Lastverteilplatten 11 und die Verankerungsplatten 12 werden je nach Auslegung mit den für die Hülsen 21 oder die Querkraftdorne 20 mit den Öffnungen 14,14' respektive 15,15' und mit den Öffnungen zur Aufnahme der Verankerungsstäbe 13 versehen. Die Öffnungen 14,14' und 15,15' sind für die Querkraftdorne 20 und die Hülsen 21 eines Paares von Lastverteilkörpern 1,1' von verschiedener Dimension. Dabei ist die Grösse des Innendurchmessers der Hülsen 21,21' immer grösser als der Aussendurchmesser der Querkraftdorne 20,20', um letzeren das Gleiten in den Hülsen 21,21' zu ermöglichen. Die Verankerungsstäbe 13 werden in beiden Lastverteilkörpern 1,1' in den dafür vorgesehenen Öffnungen mittels Schweissen verankert.

In den Öffnungen 14,14' einer Lastverteilplatte 11 und den Öffnungen 15,15' von Verankerungsplatten 12 werden die Hülsen 21,21' eingeführt und mittels Schweissen verbunden. Dieser Lastverteilkörper bildet den die Hülsen aufnehmenden in Fig 4 mit Lastverteilkörper 1 bezeichneten Teil eines Lastverteilkörperpaares 1,1'. In den Öffnungen 14,14' einer zweiten Lastverteilplatte 11 und den Öffnungen 15,15' weiterer Verankerungsplatten 12 werden die Querkraftdorne 20,20' eingeführt und mittels Schweissen verbunden. Dieser Lastverteilkörper bildet den die Querkraftdorne 20,20' aufnehmenden in Fig 4 mit Lastverteilkörper 1' bezeichneten Teil eines Lastverteilkörperpaares 1,1'. Für den Einbau in den Bauteilen 2,3 wird immer ein Lastverteilkörperpaar 1,1' benötigt.

## Patentansprüche

1. Lastverteilkörper (1) für die Aufnahme von Querkraftdorne (20, 20') und Hülsen(21, 21'), bestehend aus einer Lastverteilplatte (11), mindestens einer Verankerungsplatte (12) und Verankerungsstäben (13),
**dadurch gekennzeichnet,**
**dass** die Lastverteilplatte (11) mit den Verankerungsstäben (13) verbunden ist, wobei diese Verankerungsstäbe (13) mit der mindestens einen zur Lastverteilplatte (11) flächenparallel angeordneten Verankerungsplatte (12) verbunden sind, und die Verankerungsplatte (12) gleich viele Öffnungen (15) für die Querkraftdorne (20, 20') oder Hülsen (21, 21') aufweist wie sich Öffnungen (14) für die Querkraftdorne (20, 20') oder Hülsen (21, 21') in der Lastverteilplatte (11) finden, wobei alle Öffnungen (14, 15) dieselben Dimensionen aufweisen und sich flächengeometrisch auf den Umriss der Platten (11, 12) bezogen an denselben Positionen der Achsen x und y befinden.

2. Lastverteilkörper (1) gemäss Anspruch 1, **dadurch gekennzeichnet, dass** jeweils mindestens ein Verankerungsstab (13) mehr in den Lastverteilkörper (1) eingebaut ist, als Öffnungen (14,15) in Lastverteilplatte (11) und Verankerungsplatte (12) vorhanden sind.

3. Lastverteilkörper (1) gemäss Anspruch 1, **dadurch gekennzeichnet, dass** die Lastverteilplatte (11) an den Enden ihrer grösseren Ausdehnung den Verankerungsplatten (12) zugewandt abgebogene Enden (16) aufweist.

4. Lastverteilkörper (1) gemäss Anspruch 1, **dadurch gekennzeichnet, dass** die Verankerungsplatten (12) an den Enden ihrer grösseren Ausdehnung, der Lastverteilplatte (11) zugewandte abgebogene Enden (17) aufweisen

5. Lastverteilkörper (1) gemäss Anspruch 1, **dadurch gekennzeichnet, dass** die Verankerungsstäbe (13) an ihrer Oberfläche Rippen (30) aufweisen.

6. Lastverteilkörper (1) gemäss Anspruch 1, **dadurch gekennzeichnet, dass** die Verankerungsstäbe (13) an den sich in den Bauteilen (2,3) befindlichen Enden (19) Mittel (31,32,33,34) zur besseren Verankerung aufweisen.

## Claims

1. Load-distributing body (1) for accommodating transverse-force rods (20, 20') and sleeves (21, 21'), comprising a load-distributing plate (11), at least one anchoring plate (12) and anchoring bars (13), **characterized in that** the load-distributing plate (11) is connected to the anchoring bars (13), it being the case that these anchoring bars (13) are connected to the at least one anchoring plate (12), the surface of which is arranged parallel to that of the load-distributing plate (11), and the anchoring plate (12) has the same number of openings (15) for the transverse-force rods (20, 20') or sleeves (21, 21') as there are openings (14) for the transverse-force rods (20, 20') or sleeves (21, 21') in the load-distributing plate (11), all the openings (14, 15) having the same dimensions and, in relation to the outline of the plates (11, 12), being located at the same positions, in respect of the axes x and y, in the surfaces.

2. Load-distributing body (1) according to Claim 1, **characterized in that** in each case at least one anchoring bar (13) more is installed in the load-distributing body (1) than there are openings (14, 15) in the load-distributing plate (11) and anchoring plate (12).

3. Load-distributing body (1) according to Claim 1, **characterized in that**, at the ends of its larger extent, the load-distributing plate (11) has curved ends (16) directed towards the anchoring plates (12).

4. Load-distributing body (1) according to Claim 1, **characterized in that**, at the ends of their larger extent, the anchoring plates (12) have curved ends (17) directed towards the load-distributing plate (11).

5. Load-distributing body (1) according to Claim 1, **characterized in that** the anchoring bars (13) have ribs (30) on their surface.

6. Load-distributing body (1) according to Claim 1, **characterized in that**, at the ends (19) located in the structural parts (2, 3), the anchoring bars (13) have means (31, 32, 33, 34) for improved anchoring.

## Revendications

1. Corps répartiteur de charge (1) destiné à accueillir des mandrins pour forces transversales (20, 20') et des douilles (21, 21'), se composant d'une plaque de répartition de charge (11), au moins d'une plaque d'ancrage (12) et de barres d'ancrage (13), **caractérisé en ce que** la plaque de répartition de charge (11) est assemblée aux barres d'ancrage (13), dans lequel ces barres d'ancrage (13) sont assemblées à la au moins une plaque d'ancrage (12) plane parallèle à la plaque de répartition de charge (11), et la plaque d'ancrage (12) comporte autant d'ouvertures (15) pour les mandrins pour forces transversales (20, 20') ou pour les douilles (21, 21') qu'il y a d'ouvertures (14) pour les mandrins pour forces transversales (20, 20') ou pour les douilles (21, 21') dans la plaque de répartition de charge (11), dans lequel toutes les ouvertures (14, 15) présentent les mêmes dimensions et se trouvent, dans les faces géométriquement par rapport au contour des plaques (11, 12), aux mêmes endroits des axes x et y.

2. Corps répartiteur de charge (1) selon la revendication 1, **caractérisé en ce qu'**il y a chaque fois au moins une barre d'ancrage (13) montée dans le corps répartiteur de charge (1) en plus du nombre d'ouvertures (14, 15) dans la plaque de répartition de charge (11) et dans la plaque d'ancrage (12).

3. Corps répartiteur de charge (1) selon la revendication 1, **caractérisé en ce que** la plaque de répartition de charge (11) présente, aux extrémités de sa plus grande dimension, des extrémités (16) recourbées en direction des plaques d'ancrage (12).

4. Corps répartiteur de charge (1) selon la revendication 1, **caractérisé en ce que** les plaques d'ancrage (12) présentent, aux extrémités de leur plus grande dimension, des extrémités (17) recourbées en direction de la plaque de répartition de charge (11).

5. Corps répartiteur de charge (1) selon la revendication 1, **caractérisé en ce que** les barres d'ancrage (13) présentent des nervures (30) sur leur surface.

6. Corps répartiteur de charge (1) selon la revendication 1, **caractérisé en ce que** les barres d'ancrage (13) présentent, sur les extrémités (19) se trouvant dans les éléments de construction (2, 3), des moyens (31, 32, 33, 34) pour améliorer l'ancrage.
